# EUROPÄISCHE PATENTSCHRIFT

(11) **EP 1 042 134 B1**
(45) Veröffentlichungstag und Bekanntmachung des Hinweises auf die Patenterteilung: **30.06.2004**
(21) Anmeldenummer: 98966928.8
(22) Anmeldetag: 21.12.1998
(51) Int. Cl.: B60J 5/04

(54) **VORRICHTUNG ZUM BEFESTIGEN EINES SCHLOSSMODULS AN EINER FAHRZEUGTÜR**
DEVICE FOR FASTENING A LOCK MODULE ON A VEHICLE DOOR
DISPOSITIF POUR FIXER UN MODULE DE SERRURE DANS UNE PORTIERE DE VEHICULE

(30) Priorität: 22.12.1997 DE 29723025 U
(43) Veröffentlichungstag der Anmeldung: 11.10.2000
(73) Patentinhaber: Faurecia Innenraum Systeme GmbH, 76767 Hagenbach (DE)
(72) Erfinder: HASSE, Dirk, D-25486 Alveslohe (DE)
(74) Vertreter: Pfenning, Meinig & Partner
(86) Internationale Anmeldenummer: PCT/EP1998/008584
(87) Internationale Veröffentlichungsnummer: WO 1999/032312

(56) Entgegenhaltungen:
- EP-A- 0 406 034
- EP-A- 0 495 712
- EP-A- 0 811 516
- DE-A- 19 509 282
- DE-C- 19 511 105
- DE-U- 29 507 235
- FR-A- 2 761 933

## Beschreibung

Die Erfindung betrifft eine Vorrichtung gemäß dem Oberbegriff des Anspruchs 1.

Modulträger für Fahrzeugtüren werden zunehmend eingesetzt, um vormontierte Baugruppen einsetzen zu können. Zum Stand der Technik sei hier stellvertretend für eine Vielzahl von Schriften die DE 195 09 282 A1 genannt, in der ein Modulträger - dort Trägerplatte genannt - beschrieben ist. Modulträger, an denen das Türschloß mit Hilfe eines Tragarms vormontiert ist, werden beispielsweise in der DE 195 11 105 C1 beschrieben. In dieser Druckschrift wird auf die Problematik des "Einfädelns" derjenigen Modulteile verwiesen, die über den Modulträger hinausragen. Das Türschloß gehört in jedem Falle zu den Modulen, die bei der Montag schwierig zu handhaben sind, und zwar nicht nur hinsichtlich des "Einfädelns", sondern auch hinsichtlich des Toleranzausgleichs. In dem Gebrauchsmuster DE 295 07 235 wird - unabhängig von einem Modulträger - ein Schloßmodul beschrieben, bei dem das Schloß und die Betätigungseinheit für den Außengriff mit Hilfe eines Tragelements zu einer Einbaueinheit (einem Modul also) zusammengefaßt sind. Um einen Toleranzausgleich bezüglich der Einbauanlage von Schloß und Betätigungseinheit zu ermöglichen, ist das U-förmige Tragelement plastisch oder elastisch für einen Toleranzbereich ausreichend verformbar, wobei die Toleranz zwischen dem Schloß und der in unmittelbarer Nähe angeordneten Betätigungseinheit für den Außengriff nicht sehr groß ist.
Auch bei der Verwendung eines Modulträgers ist es zweckmäßig, alle Schloß- und Schloßbetätigungselemente zu einem Modul zusammenzufassen, das am Modulträger vormontiert ist. In diesem Falle sind nicht nur das Einfädeln des Schloßmoduls zwischen Innen- und Außenblech der Tür zu berücksichtigen, sondern auch die wesentlich größeren Toleranzen, die zwischen dem Modulträger und der Tür auftreten können.

Aufgabe der Erfindung ist es daher, eine Vorrichtung zum Befestigen eines Schloßmoduls an einem Modulträger anzugeben, die die Vormontage so ermöglicht, daß bei der Endmontage des Modulträgers an der Fahrzeugtür das Schloßmodul einfach an seinen Einbauort bringbar und dort fixierbar ist, und daß ein gegebenenfalls notwendiger Toleranzausgleich zwischen Modulträger und Türschloß ohne Montagemehraufwand vorgenommen werden kann.

Die Aufgabe wird durch den kennzeichnenden Teil des Anspruchs 1 gelöst, die Ansprüche 2 bis 13 geben vorteilhafte Weiterbildungen der Erfindung an.

Dadurch, daß am Modulträger ein allseitig biegsamer und rückstellfähiger sowie in Längsrichtung elastischer Tragarm befestigt ist, der über eine Trägerplatte das Schloßmodul freitragend und federnd in der Montageposition fixiert, bereitet die Endmontage des bestückten Modulträgers keine Schwierigkeiten. Das über den Modulträger hinausragende Schloßmodul kann wegen der Biegsamkeit des Tragarms sozusagen "um die Ecke" eingefädelt werden. Aufwendige Schwenk- und Drehbewegungen des ganzen Modulträgers entfallen. Die Rückstellfähigkeit des Tragarms garantiert nach dem Einfädeln des Schloßmoduls dessen Montageposition. Auftretende Toleranzen gleichen sich durch Biegung und/oder Längselastizität des Tragarms in einem weiten Bereich aus. Wird der Tragarm rohrförmig ausgebildet, kann er zusätzlich Schutz- und Führungshülle für den Bowdenzug zur Schloßbetätigung sein.

Der Tragarm ist zweckmäßigerweise gesondert montierbar. Eine vorteilhafte Konstruktion ergibt sich, wenn er als Hohlformteil - beispielsweise als thermoplastisches Blasformteil - ausgeführt ist, das zum Befestigen des Schloßmoduls einen näherungsweise sphärisch ausgeformten Anschlußbereich besitzt. Dadurch sind Lagekorrekturen des Schloßmoduls bei der Vormontage nach allen Richtungen hin möglich, da der sphärisch ausgeformte Anschlußbereich sich wie ein Kugelgelenk verhält. An diesen Anschlußbereich schließt sich ein näherungsweise zylindrisch geformter Bereich an, der den Abstand vom und die Ausrichtung zum Modulträger wesentlich vorgibt. Längselastizität und allseitige Biegsamkeit bei vollem Rückstellvermögen werden dabei überwiegend durch Ringfalten am Fußbereich des zylindrischen Hohlformteils sichergestellt. Dieser Bereich, der auch den Befestigungsflansch für die Vormontage des Tragarms am Modulträger aufweist, ist dabei ähnlich wie ein Faltenbalg gestaltet. Der Tragarm kann dabei durch Kleben am Modulträger befestigt sein, aber auch Schnappverbindungen sind möglich. Zu diesem Zweck kann das Hohlformteil angeformte Rastnasen besitzen. Besonders vorteilhaft ist es, wenn der Tragarm den Modulträger von der Trockenseite zur "Naßseite" des Türkastens hin abgedichtet durchgreift und wenn der Austritt des Bowdenzuges zur Schloßbetätigung und/oder der elektrischen Kabel schloßseitig gegen Feuchteeintritt abgedichtet ist, beispielsweise durch Ausschäumen des sphärischen Anschlußbereiches.

Der Tragarm kann aber auch einen seitlich offenen, beispielsweise U-förmigen Querschnitt besitzen. Dieser hat den Vorteil, daß der Bowdenzu zur Schloßbetätigung sowie elektrische Kabel sehr einfach auch noch nachträglich eingelegt werden können. Das offene U-Profil kann dann durch ein ebenfalls U-förmiges Ergänzungsprofil geschlossen werden, das in an sich beliebiger Art und Weise aufgesetzt werden kann, beispielsweise durch Klipsen oder Kleben.

Das offene U-Profil des Tragarms kann nach dem einlegen von Bowdenzug und Kabeln auch dadurch geschlossen werden, daß es zunächst zum Einlegen dieser Elemente elastisch aufgebogen wird, danach zurückfedert und abschließend durch eine angeformte, linienförmige Schnappverbindung gesichert wird. Anstelle der linienförmigen Schnappverbindung können auch Verbindungspunkte, beispielsweise Druckknöpfe oder Durchstecker verwendet werden, die ebenfalls mit angeformt sein können. Besonders ein spitzovaler Querschnitt des Tragarmes begünstigt eine derartige Ausführung. Darüber hinaus ergibt sich der zusätzliche Vorteil, daß der Tragarm Einbruchswerkzeugen weniger Angriffsfläche bietet, und daß ein seitliches Abgleiten dieser Werkzeuge begünstigt wird.

Ein Tragarm mit offenem Querschnitt kann zweckmäßigerweise am Modulträger ebenfalls durch Einklipsen befestigt werden. Hierdurch läßt sich Montagezeit einsparen. Die Geometrie einer solchen Einklipsung kann dabei so ausgebildet sein, daß eine Schiebung des Tragarmes in Längsrichtung, d.h. in Fahrtrichtung, möglich ist, eine Drehung um den Befestigungsbereich aber nicht. Die Möglichkeit zum Toleranzausgleich und zur Beweglichkeit bei Einbau des Modulträgers in die Tür wird so verbessert, und somit wird die Montage vereinfacht und erleichtert. Ist der Modulträger so gestaltet, daß für Bowdenzug und Kabel getrennt Ableitungen aus dem Tragarm zweckmäßig sind, so kann der Tragarm hierfür mindestens einen Abzweigstutzen besitzen.

Auch Tragarme mit U-förmigem oder spitzovalem Querschnitt werden zweckmäßigerweise aus thermoplastischen Werkstoffen gefertigt. Spritzform- und Blasformverfahren bieten alle Möglichkeiten, erfindungsgemäße Tragarme zu realisieren, gegebenenfalls kombiniert mit zusätzlichen Stanz- und/oder Fräsvorgängen. Filmscharniere und lineare oder punktförmige Verbindungsbereiche können dabei in einem Fertigungsschritt mitgestaltet werden, vorzugsweise als Schnappverbindungen.

Die Erfindung wird nunmehr anhand eines in den Figuren 1 bis 7 dargestellten Ausführungsbeispielen näher erläutert und beschrieben. Es zeigen:
- Fig. 1: in schematischer Darstellung die Zuordnung von Modulträger, Tragarm, Schloßmodul und Türkonstruktion,
- Fig. 2: das Schloßmodul in schematischer Seitenansicht,
- Fig. 3: das Schloßmodul in schematischer Frontansicht,
- Fig. 4: einen Tragarm, ausgeführt als Blasformteil, und schließlich
- Fig. 5: anhand des Schnittes B./.B in Figur 1 die Befestigungsmöglichkeiten des Tragarmes in Blasform-Ausführung,
- Fig. 6: einen Tragarm mit U-förmigem Querschnitt und seine Befestigung am Modulträger anhand einer perspektivischen Teildarstellung, und
- Fig. 7: einen schematischen Schnitt durch einen Tragarm mit spitzovalem Querschnitt.

In Fig. 1 ist mit A die zweischalige Blechkonstruktion der Tür bezeichnet. Ein Modulträger 1 ist als Umriß schematisch dargestellt; alle Funktionsmodule bis auf das Schloßmodul sind der Übersichtlichkeit halber nicht dargestellt. Am Modulträger 1 ist ein mit 2 benannter Tragarm befestigt, und zwar mit Hilfe eines Flansches 11. Ein zylindrischer Teil 10 des Tragarmes 2 bestimmt dabei die Montageposition des aus einer Trägerplatte 3, einem Schloßteil 4 und einem Außenbetätigungsteil 5 ausgebildeten Schloßmoduls. Das Schloßmodul ist am Tragarm 2 mittels eines Kugelkopfes 9 ausrichtbar befestigt. Im Tragarm 2 ist ein Bowdenzug 8 für die Schloßbetätigung geführt und geschützt.

Fig. 2 zeigt das Schloßmodul in Seitenansicht, und Fig. 3 dieses in Frontaldarstellung. Eine Abdeckung 7 sichert die Betätigungs- und Verriegelungsstangen (in Fig. 3 gestrichelt angedeutet) gegen unbefugten Eingriff von außen. Der Tragarm 2 in einer Ausführung als Blasformteil ist in Fig. 4 erläutert. Dem Kugelkopf 9 für den ausrichtbaren Anschluß des Schloßmoduls schließt sich ein näherungsweise zylindrischer Schaft 10 an, der durch seine Länge und Krümmung die Montageposition des Schloßmoduls vorgibt. Biegsamkeit und Längselastizität des Tragarmes 2 werden vornehmlich durch den Ringfaltenbereich 12 vorgegeben. Mit Hilfe des Flansches 11 und einer Rastnase 13 ist der Tragarm 2 in einem Durchbruch des Modulträgers 1 befestigbar, wie Fig. 5 erläutert. Die Dichtung 6 verhindert dabei einen Feuchteaustritt am Flansch 11 des Tragarmes 2 und die Ausschäumung 14 des Kugelkopfes 9 dichtet den Austritt des Bowdenzuges 8 elastisch ab.

In Fig. 6 ist der ausschnittsweise dargestellte Modulträger wieder mit 1 bezeichnet. Der Tragarm 22 mit dem offenen Querschnitt 16 ist am Modulträger 1 mit Hilfe einer Trägerbrücke 1" befestigt, die einen aus z.B. anderen konstruktiven Gesichtspunkten notwendigen Ausschnitt 1' im Modulträger 1 überbrückt. Dabei wird der Tragarm 22 mit seiner Abwinkelung 22' zunächst durch einen Führungsschlitz 20 in der Trägerbrücke 1" geführt, und dann mit einer Rastnase 19 in einen Rastschlitz 21 in der Trägerbrücke 1" eingerastet. Führungsschlitz 20 und Rastschlitz 21 erlauben dabei - wie dargestellt - eine begrenzte Längsverschiebung des Tragarmes 22. Das Schloßmodul (Fig. 2) ist nicht mit dargestellt; es wird mit Hilfe der Schraubenlöcher 15 am Tragarm 22 befestigt. Die offene Seite 18 des Tragarmes 22 gestattet es, den Bowdenzug 8 und/oder Kabel 17 nachträglich in den Querschnitt 16 einzuführen, wobei durch Einschnappen zwischen den federnden Schenkeln des Tragarms 22 eine einfache Montage sichergestellt wird. Eine Kröpfung 22" des Tragarmes 22 sorgt für eine erhöhte Federung in dessen Längsrichtung, die noch bei Bedarf dadurch verbessert werden könnte, daß auch hier eine Faltenbalg-Zone angeordnet werden kann (ähnlich der Zone 12 in Fig. 4). Je nach den Erfordernissen des Anwendungsfalls können die Tragarme 2 bzw. 22 schräg aufwärts gerichtet sein (Fig. 1), oder schräg abwärts gerichtet sein (Fig. 6). Fig. 7 schließlich erläutert den näherungsweise spitzovalen Querschnitt 16' eines Tragarms 22, der durch das U-förmige Ergänzungsformstück 19 geschlossen wird; und zwar durch federndes einrasten.

Der Stand der Technik bietet eine Vielzahl von Realisierungsvarianten des Erfindungsgedankens an; und zwar sowohl bezüglich geeigneter Materialien wie Thermoplasten, als auch hinsichtlich zweckmäßiger Fertigungsverfahren, die im Einzelnen nicht ausgeführt sind.

## Patentansprüche

1. Vorrichtung zum Befestigen eines zumindest aus einem Schloßteil (4), dessen Betätigungsteil (5) und einer Abdeckung (7) bestehenden Schloßmoduls an einem Modulträger für eine zweischalige Fahrzeugtür, der die Funktionsmodule der Fahrzeugtür trägt,
**dadurch gekennzeichnet,**
**daß** am Modulträger (1) ein allseitig biegsamer und dabei rückstellfähiger sowie in Längsrichtung elastischer Tragarm (2, 22) befestigt ist, der über eine Trägerplatte (3) das Schloßmodul freitragend und federnd in der Montageposition fixiert.

2. Vorrichtung nach Anspruch 1, **dadurch gekennzeichnet, daß** der Tragarm (2) rohrförmig ausgebildet ist zur Aufnahme eines Bowdenzugs (8) für das Betätigungsteil (5) des Schloßmoduls und/oder elektrischer Kabel.

3. Vorrichtung nach Anspruch 1, **dadurch gekennzeichnet, daß** der Tragarm (2) ein separat montierbares Hohlformteil ist mit einem näherungsweise sphärischen Anschlußbereich (9) für den Anschluß der Trägerplatte (3), einem rohrförmigen Mittelbereich (10) und einem Flanschbereich (11) für die Befestigung am Modulträger (1), einem ringfaltenförmigen Biege- und Rückstellbereich (12).

4. Vorrichtung nach einem der Ansprüche 1 bis 3, **dadurch gekennzeichnet, daß** der Tragarm (2) den Modulträger (1) hin abgedichtet durchgreift, und daß schloßseitig der Austritt des Betäigungsbowdenzuges (8) und/oder der elektrischen Kabel gegen Feuchteeintritt gedichtet ist.

5. Vorrichtung nach Anspruch 1, **dadurch gekennzeichnet, daß** der Tragarm (22) einen offenen, im Wesentlichen U-förmigen Querschnitt (16) besitzt, in den ein Bowdenzug (8) für die Schloßbetätigung und/oder elektrische Kabel (17) einlegbar sind.

6. Vorrichtung nach Anspruch 5, **dadurch gekennzeichnet, daß** der offene, U-förmige Querschnitt (16) des Tragarmes (22) durch ein die offene Seite (18) übergreifendes, ebenfalls U-förmiges Ergänzungsformstück (19) schließbar ist.

7. Vorrichtung nach Anspruch 5 oder 6, **dadurch gekennzeichnet, daß** der offene Querschnitt (16) des Tragarms (22) zum Einlegen des Bowdenzuges (8) für die Schloßbetätigung und/oder der elektrischen Kabel (17) aufbiegbar ist, und diese nach dem einlegen durch Zurückfedern im Tragarm (22) fixierbar sind.

8. Vorrichtung nach einem der Ansprüche 5 bis 7, **dadurch gekennzeichnet, daß** der Querschnitt (16) des Tragarmes (22) im Wesentlichen ein einseitig offenes Spitzoval ist.

9. Vorrichtung nach Anspruch 7 oder 8, **dadurch gekennzeichnet, daß** die offene Seite (18) des Tragarmes (22) durch mindestens eine Schnappverbindung (19) schließbar ist.

10. Vorrichtung nach einem der Ansprüche 5 bis 9, **dadurch gekennzeichnet, daß** der Tragarm (22) durch Einklippen am Modulträger (1) befestigbar ist.

11. Vorrichtung nach Anspruch 10, **dadurch gekennzeichnet, daß** die Geometrie der Einklipsung, mit der der Tragarm (22) am Modulträger (1) befestigt ist, eine Verschiebung des Tragarmes (22) in seiner Längsrichtung (Fahrtrichtung) gestattet, eine Drehung um den Befestigungsbereich aber nicht zuläßt.

12. Vorrichtung nach einem der Ansprüche 1 bis 11, **dadurch gekennzeichnet, daß** der Tragarm (2, 22) mindestens einen Abzweigstutzen besitzt, durch den mindestens ein elektrische Kabel getrennt herausgeführt werden kann.

13. Vorrichtung nach einem der Ansprüche 1 bis 12, **dadurch gekennzeichnet, daß** der Tragarm (2, 22) ein thermoplastisches Formteil ist.

## Claims

1. Device for attaching a lock module, consisting of at least one lock component (4), the operating component (5) of the latter and a cover (7), to a module holder for a double-walled vehicle door, which module holder holds the function modules of the vehicle door,
**characterised in that**
to the module holder (1) there is attached a support arm (2, 22) which is universally flexible and thus capable of being returned to position and is also elastic in a lengthwise direction, and which secures the lock module in an unsupported and spring-mounted manner in the assembly position by means of a support plate (3).

2. Device as in Claim 1,
**characterised in that**
the support arm (2) is tubular in shape in order to accept a Bowden cable (8) for the operating component (5) of the lock module, and/or electrical cables.

3. Device as in Claim 1,
**characterised in that**
the support arm (2) is a hollow moulding that can be assembled separately, with an approximately spherical connection area (9) for connecting the support plate (3), a tubular central area (10) and a flange area (11) for attaching to the module holder (1), a concertina-like bending and retum area (12).

4. Device as in one of Claims q to 3,
**characterised in that**
the support arm (2) passes in a sealed-off manner through the module holder (1), and **in that**, at the lock side, the exit point of the operating Bowden cable (8) and/or of the electrical cables is sealed to prevent the ingress of moisture.

5. Device as in Claim 1,
**characterised in that**
the support arm (22) has a cross-section (16) which is open and essentially U-shaped, into which can be placed a Bowden cable (8) for the operation of the lock, and/or electrical cables (17).

6. Device as in Claim 5,
**characterised in that**
the open. U-shaped cross-section (16) of the support arm (22) can be closed off by a likewise U-shaped complementary moulding (19) that overlaps the open side (18).

7. Device as in Claim 5 or 6,
**characterised in that**
the open cross-section (16) of the support arm (22) can be bent open in order to place inside it the Bowden cable (8) for the operation of the lock, and/or the electrical cables (17), and these can be secured within the support arm (22) after insertion by its springing-back action.

8. Device as in one of Claims 5 to 7,
**characterised in that**
the cross-section (16) of the support arm (22) is essentially a pointed oval open at one side.

9. Device as in Claim 7 or 8,
**characterised in that**
the open side (18) of the support arm (22) can be closed by at least one snap connector (19).

10. Device as in one of Claims 5 to 9,
**characterised in that**
the support arm (22) can be attached to the module holder (1) by being clipped in.

11. Device as in Claim 10,
**characterised in that**
the geometry of the clip by which the support arm (22) is attached to the module holder (1) allows the support arm (22) to be moved in its lengthwise direction (direction of travel), but does not permit any rotation about the attachment area.

12. Device as in one of Claims 1 to 11,
**characterised in that**
the support arm (2, 22) has at least one branch piece by means of which at least one electrical cable can be led through separately.

13. Device as in one of Claims 1 to 12,
**characterised in that**
the support arm (2, 22) is a thermoplastic moulding.

## Revendications

1. Dispositif de fixation d'un module de serrure composé au moins d'une partie de serrure (4) avec sa partie commande (5), et d'un couvercle (7), sur un support de module pour une portière de véhicule à deux coques, le support de module supportant le module de fonctionnement de la portière de véhicule,
**caractérisé en ce que**,
un bras de support (2, 22) flexible sur toutes les faces, et donc apte au rappel et élastique dans le sens longitudinal est fixé sur le support de module (1), et maintient en porte-à-faux et de façon résiliente, via une plaque d'appui (3), le module de serrure en position de montage.

2. Dispositif selon la revendication 1, **caractérisé en ce que** le bras de support (2) est configuré en forme de tube à des fins de logement d'un câble Bowden (8) pour la partie commande (5) du module de serrure et/ou d'un câble électrique.

3. Dispositif selon la revendication 1, **caractérisé en ce que** le bras de support (2) est une pièce moulée creuse pouvant être assemblée séparément avec une zone de raccord (9) approximativement sphérique pour le raccord de la plaque d'appui (3), avec une zone centrale (10) tubulaire et une zone de brides (11) pour la fixation sur le module de support (1), avec une zone de flexion et de rappel (12) en forme de pli annulaire.

4. Dispositif selon l'une des revendications 1 à 3, **caractérisé en ce que** le bras de support (2) traverse de façon étanche le support de module (1), et de façon à ce que, côté serrure, la sortie du câble Bowden (8) de commande et/ou du câble électrique soit étanche à la pénétration d'humidité.

5. Dispositif selon la revendication 1, **caractérisé en ce que** le bras de support (22) possède une section transversale (16) ouverte essentiellement en forme de U, dans laquelle un câble Bowden (8) pour la commande de serrure, et/ou un câble électrique (17) peuvent être insérés.

6. Dispositif selon la revendication 5, **caractérisé en ce que** la section transversale (16) ouverte en forme de U du bras de support (22) peut être fermée par une pièce moulée complémentaire (19) également en forme de U parcourant la face ouverte (18).

7. Dispositif selon la revendication 5 ou 6, **caractérisé en ce que** la section transversale (16) ouverte du bras de support (22) pour l'insertion du câble Bowden (8) prévu pour la commande de la serrure et/ou du câble électrique (17) peut être relevée, et ceux-ci peuvent être fixés dans le bras de support (22) après la pose par résilience.

8. Dispositif selon l'une des revendications 5 à 7, **caractérisé en ce que** la section transversale (16) du bras de support (22) est essentiellement de forme ovale pointue ouverte sur un côté.

9. Dispositif selon la revendication 7 ou 8, **caractérisé en ce que** la face ouverte (18) du bras de support (22) peut être fermée par au moins un assemblage à enclenchement (19).

10. Dispositif selon l'une des revendications 5 à 9, **caractérisé en ce que** le bras de support (22) peut être fixé par emboîtement à clip sur le support de module (1).

11. Dispositif selon la revendication 10, **caractérisé en ce que** la géométrie de l'emboîtement à clip, avec lequel le bras de support (22) est fixé sur le support de module (1), autorise un décalage du bras de support (22) dans son sens longitudinal (sens de déplacement), mais n'autorise pas une rotation autour de la zone de fixation.

12. Dispositif selon l'une des revendications 1 à 11, **caractérisé en ce que** le bras de support (2, 22) possède au moins un embout de dérivation à travers lequel au moins un câble électrique peut être extrait à part.

13. Dispositif selon l'une des revendications 1 à 12, **caractérisé en ce que** le bras de support (2, 22) est une pièce moulée thermoplastique.
